# EUROPÄISCHE PATENTSCHRIFT

(11) **EP 2 607 576 B1**
(45) Veröffentlichungstag und Bekanntmachung des Hinweises auf die Patenterteilung: **29.07.2015**
(21) Anmeldenummer: 11195321.2
(22) Anmeldetag: 22.12.2011
(51) Int. Cl.: E05B 1/00, E05B 15/04

(54) **Rastvorrichtung**
Indexing device
Dispositif d'indexation

(43) Veröffentlichungstag der Anmeldung: 26.06.2013
(73) Patentinhaber: 4B Holding AG, 6300 Zug (CH)
(72) Erfinder: Friedli, Walter, 5643 Sins (CH)
(74) Vertreter: Troesch Scheidegger Werner AG

(56) Entgegenhaltungen:
- EP-A1- 0 620 343
- EP-A1- 2 305 925
- EP-A2- 0 881 344
- DE-U1- 29 708 489
- GB-A- 657 584
- GB-A- 2 434 403

## Beschreibung

Die vorliegende Erfindung betrifft eine Rastvorrichtung für Fenstergriffe für den Einsatz bei Holzmetallfenstern oder Holzfenstern nach dem Oberbegriff von Anspruch 1. Es sind Rastvorrichtungen für Fenstergriffe bekannt, die aufwändig in der Montage sind und ausserdem im Vergleich zur Dimensionierung herkömmlicher Fensterrahmen viel Platz benötigen.

Aus der EP 0 620 343 ist eine Rastvorrichtung für einen Fenstergriff bekannt, welche ein Rastmittel aufweist, welches zwischen einem verdrehbaren Zylinder und einem Gehäuse angeordnet ist, und ein Fixierblech aufweist, welches verdrehfest mit dem Gehäuse in Eingriff steht.

Eine Aufgabe der vorliegenden Erfindung besteht darin, eine verbesserte Rastvorrichtung für Fenstergriffe bereitzustellen.

Diese Aufgabe wird gelöst durch die unter Anspruch 1 aufgeführten Merkmale. Weitere Ausführungsformen sind in abhängigen Ansprüchen dargestellt.

Es wird eine Rastvorrichtung für einen Fenstergriff vorgeschlagen, mit einem Zylinder, einem Betätigungsstab, einem vom Zylinder umschlossenen Gehäuse, sowie einem Rastmittel. Dabei ist der Zylinder verdrehfest mit dem Betätigungsstab verbunden. Der Betätigungsstab ist drehbar in Bezug auf das Gehäuse angeordnet und mit einem Kopfende wirkverbindbar mit einem Beschlagsgetriebe verbunden. Das Rastmittel ist zwischen dem relativ zum Gehäuse verdrehbaren Zylinder und dem Gehäuse angeordnet. Weiter steht ein Fixierblech verdrehfest mit dem Gehäuse in Eingriff. Dabei weist das Fixierblech an einer seiner Längsseiten eine abgestuft ausgebildete Schulter auf. Ferner weist das Fixierblech mindestens ein Fixierelement auf, welches im Bereich der davon gegenüberangeordneten Schulter positioniert ist, welches dazu dient, sich auf dem Beschlagsgetriebe abzustützen.

Dadurch wird erreicht, dass die Rastvorrichtung platzsparend über eine sogenannte Einlochbohrung unter Beanspruchung eines minimalen Einbauraums in einem Fensterrahmen aus Holz montiert werden kann. Die Rastvorrichtung kann dabei verdrehfest in einem Fensterflügel aus Holz z.B. eines Holzmetallfensters oder Holzfensters montiert werden und ist gegen Herausziehen aus dem Fensterrahmen gehalten. Dabei ragt lediglich ein am Betätigungsstab befestigbarer Fenstergriff aus dem Holzrahmen sichtbar hervor. Der Rastmechanismus bzw. andere mechanischen Elemente sind dabei unsichtbar für den Benutzer in den Fensterrahmen eingelassen. Dadurch, dass das Fixierblech mindestens ein Fixierelement aufweist, wird ermöglicht, dass in montiertem Zustand, ein Beschlagsgetriebe auch bei häufigem Betätigen des Betätigungsstabs in Position gehalten wird und das Beschlagsgetriebe sich nicht in unerwünschter Weise bewegt. Eine Ausführungsform ist, dass das Fixierelement als Zunge oder Lasche ausgebildet ist. Die Zunge oder Lasche ragt dabei vom Fixierelement ab.

Eine weitere Ausführungsform ist, dass eine Begrenzung einer Ausnehmung des Fixierblechs in eine weitere Nut des Körpers des Gehäuses eingreift. Dadurch wird das Zusammenfügen von Gehäuse und Fixierblech bei der Vorbereitung der Montage erleichtert. Ausserdem wird dadurch ein Verdrehen oder Herausziehen bzw. Ausreissen des Gehäuses beim Betätigen des Betätigungsstabs verhindert, so dass die Rastvorrichtung zum Einsatz in einem Holzbereich des Fensterrahmens geeignet ist.

Eine Ausführungsform ist, dass das Fixierblech mindestens eine Montageöffnung aufweist. In diese Montageöffnung kann beispielsweise die Greifnocke eines Montagewerkzeuges eingreifen bzw. kann das Fixierblech mittels Befestigungsmitteln, beispielsweise in Form von Schrauben, im Holzrahmen befestigt werden, sobald die gewünschte Montageposition erreicht ist.

Eine weitere Ausführungsform ist, dass die Rastmittel entlang der Längsseiten des Zylinders und des Gehäuses angeordnet sind. Dadurch wird erreicht, dass die Rastvorrichtung in mindestens zwei Rastpositionen gebracht werden kann, z.B. in eine erste Rastposition "Fenster öffnen" oder in eine weitere Rastposition "Fenster schliessen". Durch die seitliche Anordnung der Rastmittel kann in der Tiefenabmessung der Rastvorrichtung Platz gespart werden.

Eine weitere Ausführungsform ist, dass die Rastmittel zwischen einem Kopfbereich des Zylinders und einem Kopfende des Gehäuses angeordnet sind. Dies ermöglicht, den Durchmesser des Zylinders sowie den Durchmesser des Gehäuses so klein wie möglich zu halten, sodass die Einlochbohrung auch in relativ schmale Fensterflügel aus Holz montiert werden kann.

Eine weitere Ausführungsform ist, dass die Rastmittel als Federring-Kugelsystem oder als Wellenrastersystem oder als Federklemmensystem ausgebildet sind. Dadurch kann z.B. abhängig von der Anzahl der benötigten Rastpositionen das optimale Rastmittel zum Einsatz kommen.

Eine weitere Ausführungsform ist, dass der Zylinder einteilig ausgebildet ist. Dadurch wird Konstruktion der Rastvorrichtung aus möglichst wenigen Bauteilen ermöglicht. Weiter wird ermöglicht, dass die Rastvorrichtung als zusammenhaltende Einheit einbaubar ist. Dabei kann die eingebaute Rastvorrichtung einfach wieder demontiert und ausgewechselt werden.

Ein weiterer Aspekt der Erfindung betrifft ein Holzmetallfenster oder Holzfenster, welches in einem Fensterflügel eine Einlochbohrung zur Aufnahme einer erfindungsgemässen Rastvorrichtung aufweist. Dadurch kann sichergestellt werden, dass die Rastvorrichtung verdrehfest direkt im Holzrahmen der oben genannten Fenster montiert werden. Die Holzmetallfenster oder Holzfenster können dabei im Handel erhältliche Standardabmessungen oder Spezialmasse aufweisen.

In einer Ausführungsform weist der Fensterflügel ausserhalb der Einlochbohrung eine einer Schulter entsprechende Kante des Fixierblechs auf.

Ausführungsbeispiele der vorliegenden Erfindung werden nachstehend anhand von Figuren noch näher erläutert. Es zeigen
- Fig. 1: schematisch, eine erfindungsgemässe Rastvorrichtung;
- Fig. 2: schematisch, ein vergrösserter Ausschnitt gemäss Figur 1; und
- Fig. 3: schematisch, eine perspektivische Darstellung eines Fixierblechs einer erfindungsgemässen Rastvorrichtung.

In Figur 1 ist schematisch eine erfindungsgemässe Rastvorrichtung 1 für einen Fenstergriff 2 dargestellt. Die Rastvorrichtung 1 ist für den Einsatz in Holzmetallfenstern oder in Holzfenstern geeignet. Die Rastvorrichtung 1 weist einen Zylinder 3 auf, welcher von einem Gehäuse 4 umschlossen ist. Das Gehäuse 4 ist im Wesentlichen ein Hohlzylinder und umschliesst den Zylinder 3 vollständig. Der Zylinder 3 ist über ein Schulterartiges Element 43 am Gehäuse 4 abgestützt. Weiter ist der einteilig ausgebildete Zylinder 3 verdrehfest auf einem Betätigungsstab 5 angeordnet. Der Betätigungsstab 5 verläuft dabei entlang einer zentralen Längsachse A des Zylinders 3. Der Betätigungsstab 5 ist mehrkantig ausgeformt, z.B. als Vierkant. Der Betätigungsstab 5 ist dabei mit seinem Kopfende 51 wirkverbindbar mit einem an den Betätigungsstab 5 anschliessend angeordneten Beschlagsgetriebe 10 verbunden. Der Fenstergriff 2 nimmt das Fussende 50 des Betätigungsstabs 5 in sich auf. Ein Rastmittel 6 ist entlang der Längsseite des Zylinders 3 bzw. entlang der Längsseite des Gehäuses 4 angeordnet. Das Rastmittel 6 von Figur 1 ist als Kugel-Federsystem ausgebildet. Es ist aber auch denkbar, das Kugel-Federsystem durch ein anderes Rastmittel zu ersetzen, wie beispielsweise durch ein Wellenrastersystem oder durch ein Federklemmensystem. Weiter ist denkbar, das Rastmittel 6 im Kopfbereich des Zylinders 3 anzuordnen. Ein Fixierblech 7 ist entlang des Körpers des Gehäuses 4, d.h. entlang dem Zylindermantel des Gehäuses 4 angeordnet. Das Fixierblech 7 greift dabei mindestens teilweise in das Gehäuse 4 ein. Die Rastvorrichtung 1 ist innerhalb eines Flügelrahmens 8 des Fensters in einer Einlochbohrung montiert. Der Flügelrahmen 8 des Fensters ist dabei mindestens teilweise aus Holz. Solche Fensterflügel 8 aus Holz sind beispielsweise bei Holzmetallfenstern oder Holzfenstern gebräuchlich. Die Montage kann dabei über eine Einlochbohrung als in sich zusammengefügte Einheit im Fensterflügel 8 erfolgen. Die Rastvorrichtung 1 ist verdrehfest und gegen Auszug gesichert im Flügelrahmen 8 des Fensters verankert. Das Fixierblech 7 ist mittels eines Befestigungsmittels 9, wie beispielsweise einer Schraube im Fensterflügel 8 fixiert. Durch die platzsparende Konstruktion der Rastvorrichtung wird ermöglicht, dass ausser dem aus dem Flügelrahmen 8 des Fensters hervorragenden Fenstergriff 2 keine weiteren Elemente der Rastvorrichtung 1 für den Benutzer sichtbar sind.

Figur 2 zeigt schematisch einen vergrösserten Ausschnitt B gemäss Figur 1. Der Zylinder 3 weist U-förmige Vertiefungen 30 auf, die Kugeln 60 des Kugel-Federsystems in sich aufnehmen können. Die Kugeln 60 werden mittels eines Federrings 61 in der jeweiligen Vertiefung 30 gehalten. Eine das Gehäuse 4 umlaufende Nut 40 nimmt den Federring 61 in sich auf. Am Kopf 41 des Gehäuses 4 ist eine weitere Nut 42 ausgebildet, welche das Fixierblech 7 teilweise so in sich aufnimmt, dass das Gehäuse 4 verdrehfest und gegen Herausziehen gesichert mit dem Fixierblech 7 verbunden ist. Das Befestigungsmittel 9 ist durch eine Montageöffnung 70 des Fixierblechs 7 in den Fensterflügel 8 aus Holz eingeführt. Das Fixierblech 7 weist eine Ausnehmung 71 (siehe gestrichelte Linie) zum Halten des Körpers des Gehäuses 4 auf. Dabei ist die Ausnehmung 71 etwa in der Mitte des flachen, rechteckigen Fixierblechs 7 U-förmig ausgebildet. Die Ausnehmung 71 kann formschlüssig in die weitere im Körper des Gehäuses 4 eingebrachte Nut 42 gebracht werden kann. Die weitere Nut 42 ist in einem Bereich seitlich des Kopfs 41 an der Aussenseite des Gehäuses 4 angeordnet. Das Fussende 50 des Betätigungsstabs 5 ist vom Kopfende 20 des Fenstergriffs 2 umschlossen. Im Bereich des Kopfendes 20 des Fenstergriffs 2 ist eine Befestigungsöffnung 21 angeordnet, um die Lage des Betätigungsstabes mit dem damit verbundenen Zylinder 3 bei Bedarf befestigen zu können. Das Kopfende 32 des Zylinders 3 weist einen grösseren Umfang im Vergleich zur Körpermitte 31 des Zylinders 3 auf, wobei dieser Umfang dem schulterartigen Element 43 entspricht. Das Kopfende 32 greift dabei formschlüssig in eine dem stufenförmigen Element entsprechenden Vertiefung im Bereich des Kopfes 41 im Innenmantel des Gehäuses 4 ein. Das Kopfende 20 des Fenstergriffs 2 schliesst an einen Führungsring 11 an. Die Führungsring 11 ist dabei zwischen dem Kopfende 20 und dem Fussende 44 des Gehäuses 4 angeordnet. Der Führungsring 11 verhindert die Bildung von Abrieb zwischen dem Fenstergriff 2 und der Rastvorrichtung 1.

Figur 3 zeigt schematisch das Fixierblech 7 für die Rastvorrichtung 1 in perspektivischer Darstellung. Das Fixierblech 7 weist an einer seiner Längsseiten eine abgestuft ausgebildete Schulter 72 auf. In einer parallel zu einer flachen, rechteckig ausgebildeten Basisfläche 73 ebenfalls flachen Schulterfläche 74 sind die zwei Montagesöffnungen 70 ausgebildet. Die Schulterfläche 74 ist dabei um ein Vielfaches schmaler als die Basisfläche 73. Es ist aber auch denkbar, nur eine oder mehr als zwei Montageöffnungen 70 vorzusehen. Ein Fixierelement 75 in Form einer flachen, ebenen Zunge oder Lasche ragt gegenüber der Schulter 72 vom Fixierblech 7 hervor. Es ist aber auch denkbar das Fixierelement 75 nockenförmig oder nasenartig auszubilden. Das Fixierelement 75 ragt von der Unterseite der Basisseite 73 nach unten hin ab. Das Fixierelement 75 ist dabei im Bereich der davon gegenüberangeordneten Schulter positioniert. Das Fixierelement 75 dient dazu sich auf dem Beschlagsgetriebe 10 (siehe Figur 1 dazu) abzustützen, damit das Beschlagsgetriebe 10 auch bei sehr häufigem Betätigen des Betätigungsstabs 5 in seiner definierten Position gehalten wird. Die Ausnehmung 71 weist eine U-förmige Begrenzung 76 auf.

## Patentansprüche

1. Rastvorrichtung (1) für einen Fenstergriff (2) mit einem Zylinder (3), einem Betätigungsstab (5), einem vom Zylinder (3) umschlossenen Gehäuse (4) und einem Rastmittel (6), wobei der Zylinder (3) verdrehfest mit dem Betätigungsstab (5) verbunden ist, der Betätigungsstab (5) drehbar in Bezug auf das Gehäuse (4) angeordnet ist und mit einem Kopfende (51) wirkverbindbar mit einem Beschlagsgetriebe (10) verbunden ist, wobei das Rastmittel (6) zwischen dem relativ zum Gehäuse (4) verdrehbaren Zylinder (3) und dem Gehäuse (4) angeordnet ist und ein Fixierblech (7) verdrehfest in Eingriff mit dem Gehäuse (4) steht, **dadurch gekennzeichnet, dass** das Fixierblech (7) an einer seiner Längsseiten eine abgestuft ausgebildete Schulter (72) aufweist und mindestens ein Fixierelement (75) aufweist, welches im Bereich der davon gegenüberangeordneten Schulter (72) positioniert ist, welches dazu dient, sich auf dem Beschlagsgetriebe (10) abzustützen.

2. Rastvorrichtung nach Anspruch 1, **dadurch gekennzeichnet, dass** das Fixierelement (75) als Zunge oder als Lasche ausgebildet ist.

3. Rastvorrichtung nach Anspruch 1 oder 2, **dadurch gekennzeichnet, dass** eine Begrenzung (76) einer Ausnehmung (71) des Fixierblechs (7) in eine Nut (42) des Körpers des Gehäuses (4) eingreift.

4. Rastvorrichtung nach einem der Ansprüche 1 bis 3, **dadurch gekennzeichnet, dass** das Fixierblech (7) mindestens eine Montageöffnung (70) aufweist.

5. Rastvorrichtung nach einem der Ansprüche 1 bis 4, **dadurch gekennzeichnet, dass** die Rastmittel (6) entlang der Längsseiten des Zylinders (3) und des Gehäuses (4) angeordnet sind.

6. Rastvorrichtung nach einem der Ansprüche 1 bis 5, **dadurch gekennzeichnet, dass** die Rastmittel (6) zwischen einem Kopfbereich des Zylinders (3) und einem Kopf (41) des Gehäuses (4) angeordnet sind.

7. Rastvorrichtung nach einem der Ansprüche 1 bis 6, **dadurch gekennzeichnet, dass** die Rastmittel (6) als Federring-Kugelsystem (30; 60; 61) oder als Wellenrastersystem oder als Federklemmensystem ausgebildet sind.

8. Rastvorrichtung nach einem der Ansprüche 1 bis 7, **dadurch gekennzeichnet, dass** der Zylinder (3) einteilig ausgebildet ist.

9. Holzmetallfenster oder Holzfenster, **dadurch gekennzeichnet, dass** das Holzmetallfenster oder das Holzfenster in einem Fensterflügel (8) eine Einlochbohrung mit einer Rastvorrichtung (1) nach einem der Ansprüche 1 bis 8 aufweist.

10. Holzmetallfenster oder Holzfenster nach Anspruch 9, **dadurch gekennzeichnet, dass** der Fensterflügel (8) ausserhalb der Einlochbohrung eine einer Schulter entsprechende Kante des Fixierblechs (7) aufweist.

## Claims

1. A latching device (1) of a window handle (2), comprising a cylinder (3), an actuation rod (5), a housing (4) surrounded by said cylinder (3), and a latching means (6), wherein said cylinder (3) is connected to the actuation rod (5) in a torsionally rigid manner, the actuation rod (5) is arranged rotatable in relation to the housing (4) and a head end (51) thereof is operationally coupled to a fitting gear (10), wherein the latching means (6) is interposed between the cylinder (3), which is rotatable in relation to the housing (4), and the housing (4), and wherein a fixing plate (7) is engaged to the housing (4) in a rotationally rigid manner, **characterized in that** said fixing plate (7) comprises a staggered shoulder (72) at one of said longitudinal edges thereof, and comprises at least one fixing element (75), which is positioned opposite to the shoulder (72), wherein the fixing plate (7) is adapted to be supported onto the fitting gear (10).

2. The latching device according to claim 1, **characterized in that** the fixing element (75) is formed tongue-like or flap-like.

3. The latching device according to claim 1 or 2, **characterized in that** a boundary (76) of a recess (71) of the fixing plate (7) engages into a groove (42) formed into the body of the housing (4).

4. The latching device according to one of claims 1 to 3, **characterized in that** said fixing plate (7) comprises at least one installation opening (70).

5. The latching device according to one of claims 1 to 4, **characterized in that** the latching means (6) are arranged along the longitudinal sides of the cylinder (3) and the housing (4).

6. The latching device according to one of claims 1 to 5, **characterized in that** the latching means (6) are interposed between a head area of the cylinder (3) and a head (41) of the housing (4).

7. The latching device according to one of claims 1 to 6, **characterized in that** the latching means (6) are formed as lock washer/ball system (30; 60; 61) or are formed as wave pattern system or as spring clamp system.

8. The latching device according to one of claims 1 to 7, **characterized in that** the cylinder (3) is formed unitary.

9. A wood and metal window or wooden window, **characterized in that** the wood and metal window or the wooden window comprises into a window wing (8) a single-borehole comprising a latching device (1) according to one of claims 1 to 8.

10. The wood and metal window or wooden window according to claim 9, **characterized in that** the window wing (8) outside the single-borehole comprises an edge corresponding to a shoulder of the fixing plate (7).

## Revendications

1. Dispositif d'arrêt (1) pour une poignée de fenêtre (2) comprenant un cylindre (3), une tige d'actionnement (5), un boîtier (4) entouré par le cylindre (3) et un moyen d'arrêt (6), le cylindre (3) étant relié fixe en rotation avec la tige d'actionnement (5), la tige d'actionnement (5) étant agencée pivotante par rapport au boîtier (4) et étant raccordée avec une extrémité de tête (51) en liaison active avec une transmission de ferrure (10), le moyen d'arrêt (6) étant agencé entre le cylindre (3) mobile par rapport au boîtier (4) et le boîtier (4), et une plaque de fixation (7) étant en prise de manière fixe en rotation avec le boîtier (4), **caractérisé en ce que** la plaque de fixation (7) présente sur l'un de ses côtés longitudinaux un épaulement (72) réalisé en forme de gradins et présente au moins un élément de fixation (75), lequel élément est positionné dans la zone de l'épaulement correspondant (72), et sert à venir s'appuyer sur la transmission de ferrure (10).

2. Dispositif d'arrêt selon la revendication 1, **caractérisé en ce que** l'élément de fixation (75) est réalisé sous la forme d'une langue ou d'une languette.

3. Dispositif d'arrêt selon la revendication 1 ou 2, **caractérisé en ce qu'**une délimitation (76) d'un évidement (71) de la plaque de fixation (7) vient s'engager dans une rainure (42) du corps du boîtier (4).

4. Dispositif d'arrêt selon l'une des revendications 1 à 3, **caractérisé en ce que** la plaque de fixation (7) présente au moins une ouverture de montage (70).

5. Dispositif d'arrêt selon l'une des revendications 1 à 4, **caractérisé en ce que** les moyens d'arrêt (6) sont agencés le long des côtés longitudinaux du cylindre (3) et du boîtier (4).

6. Dispositif d'arrêt selon l'une des revendications 1 à 5, **caractérisé en ce que** les moyens d'arrêt (6) sont agencés entre une zone de tête du cylindre (3) et une tête (41) du boîtier (4).

7. Dispositif d'arrêt selon l'une des revendications 1 à 6, **caractérisé en ce que** les moyens d'arrêt (6) sont réalisés sous la forme d'un système à bille à ressort (30, 60, 61) ou sous la forme d'un système de crantage ou sous la forme d'une pince à ressort.

8. Dispositif d'arrêt selon l'une des revendications 1 à 7, **caractérisé en ce que** le cylindre (3) est réalisé d'un seul tenant.

9. Fenêtre en bois-métal ou fenêtre en bois, **caractérisée en ce que** la fenêtre en bois-métal ou la fenêtre en bois présente sur un battant (8) un trou de mortaise avec un dispositif d'arrêt (1) selon l'une des revendications 1 à 8.

10. Fenêtre en bois-métal ou fenêtre en bois selon la revendication 9, **caractérisée en ce que** le battant de fenêtre (8) présente, en plus du trou de mortaise, un bord de la plaque de fixation (7) correspondant à un épaulement.
